# EUROPÄISCHE PATENTANMELDUNG

(11) **EP 0 760 344 A1**
(43) Veröffentlichungstag der Anmeldung: **05.03.1997**
(21) Anmeldenummer: 96113279.2
(22) Anmeldetag: 20.08.1996
(51) Int. Cl.: B65D 88/66, B65G 53/52

(54) **Automatischer Anbackungslöser für Schüttgüter**

(30) Priorität: 25.08.1995 DE 19531539
(71) Anmelder: Marx, Andreas, 72829 Engstingen (DE)
(72) Erfinder: Marx, Andreas, 72829 Engstingen (DE)

(57) **Zusammenfassung**

Die Vorrichtung zum Lösen - bzw Verhindern - anhaftender Schüttgüter an Wandungen von Prozeßbehältern oder Rohrleitungen wird vorwiegend bei Herstellungs-, Weiterverarbeitungs- oder Handlingprozesse eingesetzt. Um die Wirkung zu erzielen, bringt man jeweils im kritischen Bereich flexible Materialien - maximale Dicke 2,5 mm - an. Diese werden als zusätzliches Element auf die Behälterwand montiert. Ein zuverlässiges Lösen des Ansatzes erfolgt durch deren Bewegung.
Die Materialien können aus den verschiedensten flexiblen - anwendungsspezifischen - Werkstoffen bzw. Werkstoffkombinationen bestehen. Die Bewegung erfolgt beispielsweise durch Druckluftaggre-gate, die den Zwischenraum Behälterwand/flexibles Material stoßartig füllen.

## Beschreibung

Die Erfindung bezieht sich auf einen automatischen Anbackungslöser für Schüttgüter. Dieser kommt in Prozeßbehältern oder Rohrleitungen, in denen Schüttgüter entstehen, verarbeitet oder transportiert werden zum Einsatz. Es handelt sich dabei um neuartige Elemente aus flexiblen Material. In Verbindung mit Bewegungserregern sind sie in der Lage großflächig Anbackungen zu verhindern. Dieses erfolgt durch regelmäßiges automatisches abreinigen der Flächen.

In einigen Herstellungs-, Weiterverarbeitungs- oder Handlingprozessen bei denen Schüttgüter entstehen bzw. eingesetzt werden, kommt es zu Materialanbackungen/Verkrustungen an den Behälterwänden. Diese sind produktabhängig und daher unterschiedlich stark ausgeprägt. Dabei kleben Schüttgüter - oder deren Reste - an den Wandungen des entsprechenden Behälters, Apparates oder der Rohrleitung. Dies kann zu erheblichen Störungen des jeweiligen Prozesses führen. So kommt es vor, daß der jeweils erforderliche freie Querschnitt sich innerhalb von Stunden stark verengt.

Es sind verschiedene Technische Lösungen zum Abreinigen von Schüttgutanbackungen bekannt. In Prozeß- und Lagerbehältern werden Klopfer, Vibratoren und Druckluflkanonen eingesetzt. Speziell für die Lagerbehälter gibt es noch Auskleidungen die antiadhäsiv sind oder solche die Anbackungen durch einmaliges Walken lösen sollen.
Klopfer oder Vibratoren versetzen die Behälterwände in Schwingungen. Dadurch soll sich anhaftendes Schüttgut von den Wandungen lösen. Die Wirkung wird durch leichtes Walken und Beschleunigen der Behälterwand mit hoher Frequenz erzielt. Aufgrund des Dämpfungsverhaltens der meist metallenen Behälterwände, ist die Wirkung nicht sehr intensiv. Es werden hier zwei - schwach ausgeprägt - wirksame Komponenten eingesetzt. Daher ist der Effekt der Einrichtungen im Sinne der Aufgabenstellung unzulänglich.
Luftkanonen lösen anhaftende Schüttgüter durch Druckluftstöße. Der starke Luftstoß reinigt die Wand durch Scher- oder Beschleunigungskräfte. Die gewünschte Reinigung wird aber nur in einem engen Radius um den Lufteintritt herum erreicht. Die Folge ist, daß ein gutes und wirtschaftliches Ergebnis mit diesen Geräten nicht möglich ist.
Für Spritzkabinen sind außerdem durchlaufende Reinigungsgeräte bekannt, die anhaftende Pulverteste auf verschiedenartige Weise lösen. Damit wird zwar die Zeit für Farbwechsel erheblich vermindert, der Aufwand für die Installation ist jedoch sehr groß.
Die starren Kunststoffauskleidungen, die in Lagerbehältern das Anhaften von Schüttgütern vermeiden sollen haben eine antiadhäsive Oberfläche mit - im Neuzustand - geringer Oberflächenstrukturierung. Da hier auch nur zwei Wirkungskomponenten auftreten ist das gewünschte Vermeiden von Anbackungen ebenfalls nur beschränkt möglich.

Auch ist für Schüttgutlagerbehälter ein System bekannt, bei dem eine Auskleidung mittels Gummimembrane erfolgt. Diese wird auf elastischen Elementen befestigt. Bei der Einlagerung von Schüttgut wird die Membrane an die Behälterwand gedrückt. Wenn Schüttgut entnommen wird, bewirkt die Rückstellkraft der elastischen Elemente eine einmalige Bewegung der Gummimembrane. Damit sind die Wirkkomponenten das einmalige Walken der Membrane und Scherkräfte die durch Dehnung des Gummis entstehen. Die einmalige Bewegung führt zu keiner ausreichenden Reinigung. Außerdem ist zu erwarten, daß die Vorrichtung bei Behältern die nicht regelmäßig entleert werden versagt. Das "durchlaufende" Schüttgut spannt die Membrane in "Flußrichtung". Durch diese Spannung kann die Rückstellkraft der elastischen Elemente überkompensiert werden. Die Funktion ist damit erheblich beeinträchtigt.

Weiterhin gibt es Systeme die mit flexiblen Elementen das Austragen von Schüttgütern aus Lagerbehältern unterstützen. Ihre Aufgabe ist es Kräfte in die bruckenbildenden bzw. verklumpten Schüttgüter einzuleiten, um Brücken oder Klumpen aufzulösen. Das ist der Grund, warum sich diese Systeme ausnahmslos im Konus des jeweiligen Lagerbehälters befinden. An dieser Stelle lagert sich zwangsläufig solange Schüttgut an, wie genügend Material im Behälter vorhanden ist. Dieses zwangsläufige Zuführen zur Behälterwand wiederspricht dem Ziel dort Anbackungen zu vermeiden.
In der deutschen Offenlegungsschrift 2 250 432 ist eine Austragsvorrichtung beschrieben die nach obigen Funktionsprinzip arbeitet. Die hier gewünschte und erzielte Wirkung ist das stoßartige Walken des eingelagerten Schüttgutes. Das an dieser Stelle eingesetzte flexible Material muß genügend Schutz gegen Abrieb - durch Dickenzuschlag - bieten, damit ist die Walkfreudigkeit jedoch eingeschränkt.
Die im DE 91 01 471 U1 beschriebene Vorrichtung ist bei dieser Ausführung mit Membranmaterial ausgestattet, welches ein hohes Flächengewicht hat. Bei geringem Eigengewicht würden sich die Trichterelemente bei weitgehend entleertem Lagerbehälter nicht in der vorgesehenen Position halten. Um die gewünschte Wirkung zu erzielen benötigt diese Vorrichtung daher sehr viel Druckluft, wie die große Anzahl von Lufteintrittsöffnungen belegt. Dieses ist bei der vorliegenden Lösung jedoch nicht von Nachteil, da die Luft auch noch zum Fluidisieren des Schüttgutes genutzt wird. Bei dieser Vorrichtung wird die Wirkung durch stoßartiges Walken und Fluidisieren erreicht.
Weiterhin gibt es noch ein Entleerungssystem, das z.B. für die Entleerung von Eisenbahnwagen eingesetzt wird. Hier sind luftdurchlässige Schläuche, die die Luft dem Schüttgut zuführen, auf dem Boden befestigt. Da mit diesem System die Wandflächen nicht geschlossen belegt werden können, ist es für das Lösen von Anbackungen an Wandungen nicht geeignet.

Die vorgenannten Technischen Vorrichtungen haben alle den Nachteil, daß sie an Wandungen anhaftende Schüttgüter nur eingeschränkt lösen. Dieses liegt daran, daß jeder Apparatur nur einen Teil der im jeweiligen System zu vereinigenden Wirkprinzipien nutzt. So findet man auch heute noch oft Spachtel oder Hämmer in unterschiedlichsten Ausführungen zum Lösen von Anbackungen. Das Reinigen der Wand mittels Spachtel kann in der Regel nur bei stillstehender Anlage erfolgen. Daher sind kostenintensive Produktionsunterbrechungen mit Ab- und Anfahrvorgängen erforderlich. Das Lösen mittels Hammer erfolgt, indem man von außen auf die gefährdeten Behälterbereiche schlägt. Hiermit wird jedoch bei häufiger Anwendung die Behälterwand verformt. Ein zyklisches, teures Austauschen von Bauteilen ist oft die Folge.

Der Erfindung liegt die Aufgabe zu Grunde, störende Anbackungen oder Verkrustungen durch Schüttgüter an Behälterwänden auch bei kritischen Produkten oder Prozessen zu vermeiden. Es soll eine wirksame Apparatur für Wandungen von Prozeßbehältern, Rohrleitungen bereitgestellt werden, die anhaftendes Material durch eine optimale Kombination der Wirkprinzipien löst.

Die Lösung der Aufgabe erfolgt durch Auskleidung der kritischen Behälterbereiche - in denen häufig Anbackungen auftreten - mit neuartigen Elementen aus flexiblen Material. Diese müssen unabhängig von einer Materialeinlagerung oder -entnahme in Bewegung versetzt werden können. Die flexiblen Elemente müssen bei textilem Grundmaterial oder Kunststoff mindestens drei, bei dünnen Metallblechen mindestens zwei der nachstehenden Kriterien erfüllen um die optimale Wirkung zu haben. Die Werkstoffe müssen antiadhäsive Eigenschaften haben oder eine geringe Oberflächenstrukturierung soll Adhäsion entgegen wirken oder sie müssen zum Erreichen einer hohen Flexibilität unter 2,5 mm Dick sein oder das Flächengewicht muß relativ gering - unter 2000 g/m²-sein.

Die erfindungsgemäße Vorrichtung hat sich als sehr vorteilhaft erwiesen. Sie vermindert nicht nur die Beeinträchtigungen im laufenden Betrieb, sondern reduziert auch den Aufwand beim Chargenwechsel erheblich.
Mit dem neuen System ist es gelungen eine Vielzahl von Wirkprinzipien zusammenzufassen und jedes für sich optimal zu nutzen. So sind durch antiadhäsive Werkstoffe in Verbindung mit geringer Oberflächenstrukturierung bereits gute Voraussetzungen gegeben, daß Anbackungen nicht sehr fest auf der Oberfläche haften. Die hohe Walkfreudigkeit der Materialien sorgt für ein gutes Lösen der Anbackungen im Zusammenwirken mit den beiden vorgenannten Komponenten. Die geringen Flächengewichte der flexiblen Materialien ermöglichen zudem eine schnelle positive und negative Beschleunigung der Flächen. Somit ist eine gute Übertragung der eingebrachten Bewegungsenergie auf das Schüttgut gewährleistet. Dieses unterstützt die Reinigungswirkung erheblich.
Es wird erreicht, daß aufgrund der optimalen Voraussetzungen die durch die neuen flexiblen Materialien geschaffen wurden, eine relativ geringe Einschalthäufigkeit der Bewegungserreger zur optimalen Abreinigung ausreicht. Dieses hat einen niedrigen Energiebedarf zur Folge.

Die erfindungsgemäße Vorrichtung ist vorwiegend in Prozeßbehältern - Ausführungsbeispiele sind Trockner, Mischer, Lackieranlagen oder Waagen - sowie Rohrleitungen eingesetzbar, in denen Schüttgüter entstehen, weiterverarbeitet oder transportiert werden.

Bei dem flexiblen Material ist eine Abstimmung auf den jeweiligen Anwendungsfall erforderlich. Daher müssen verschiedene Werkstoffe bzw. Werkstoffkombinationen zur Verfügung stehen. Diese lassen sich mit den bisher vorligenden Ausführungsbeispielen in drei Gruppen einteilen.

### Textilien bzw. textilähnliches Material ohne Beschichtung.

Materialien die nach Verfahren hergestellt sind, die üblicherweise für die Herstellung von Textilien eingesetzt werden - vorzugsweise Weben, aber auch Stricken oder Vliesherstellung -. Die verwendeten Rohstoffe sind neuzeitliche, antiadhäsiv wirkende Kunstfasermaterialien - Ausführungsbeispiele sind Polyester, Aramid, PTFE - oder Glas. Damit die Oberflächenstruktur der Adhäsion entgegen wirkt, muß auf der produktberührenden Seite mindestens 60 % Filamentmaterial sein. Gewebedicke und Flächengewicht entsprechen den durch die Erfindung vorgegebenen Rahmenbedingungen. Es können auch Materialmischungen eingesetzt werden. Die Rohstoffauswahl wird durch den Anwendungsfall bestimmt.
Vorgenannte flexible Materialien sind in der Regel luftdurchlässig. Um die Wirkung gasbetriebener Schwingungserreger optimal zu gestalten, sollte die Luftdurchlässigkeit dieser Materialien für diesen Einsatzbereich möglichst gering sein.

### Textilien oder textilähnliches Material mit Beschichtung.

Die Trägermaterialien dieser flexiblen Materialien werden aus den Rohstoffen und mit den gleichen Fertigungsverfahren hergestellt wie die vorgenannten. Da eine Weiterveredelung erfolgt, besteht jedoch keine Einschränkung bei der Oberflächenstruktur. Die erforderliche Oberflächengüte erreicht man, mit einer zumindest einseitig geschlossenen Beschichtung.
Die Art des Trägermaterials und der Beschichtung werden dem Anwendungsfall entsprechend ausgewählt. Bevorzugte Beschichtungsmaterialien sind beispielsweise Silicon oder PTFE. Selbstverständlich müssen auch für diese Materialien die erfindungsgemäßen Rahmenbedingungen eingehalten werden. Flexibles Material dieser Gruppe ist in der Regel luftundurchlässig.

### Flexible Materialien deren Basismaterial nicht textilähnlich sind.

Unter Einhaltung der erfindungsgemäßen Rahmenbedingungen, handelt es sich hier vorzugsweise um dünnwandige Platten oder Folien aus Kunststoffmaterialien - Ausführungsbeispiele sind PTFE oder Polyester -, oder auch dünnwandige Metallbleche - ggf. mit Beschichtung -. In der Regel sind diese Materialien luftundurchlässig.

Die Befestigung der Auskleidung erfolgt überwiegend im Randbereich, damit sie weitgehend beweglich bleibt. Die Befestigung kann - wie bei unflexiblen Auskleidungen - direkt auf der Behälterwand oder auf einer Unterstützungskonstruktion erfolgen. Zur einwandfreien Abdichtung und um ein Ausreißen der Befestigungspunkte zu verhindern, verwendet man dem technischen Stand entsprechend, Schienen.
Die Praxis hat gezeigt, daß ein Abdichten der flexiblen Materialien im Randbereich nicht in jedem Fall erforderlich ist. Daher sind auch Ausführungsbeispiele mit in Verlaufrichtung segmentierten Schienen in größerem Abstand möglich. Auch andere Befestigungsarten die ein Ausreißen des Materials verhindern - beispielsweise unter Verwendung von Scheiben - sind einsetzbar.

Für den Abreinigungsvorgang wird das flexible Material in periodische Bewegungen versetzt um das Walken bzw. die Beschleunigungskräfte zu erzeugen. Dafür ist in den meisten Fällen eine Hilfsapparatur notwendig. In Weiterbildung der Erfindung hat man mehrere Systeme zur Auswahl.

### Anregung des flexiblen Materials durch mechanische Schwingungserzeuger.

Bei dieser Variante sollte das flexible Material möglichst auf einer relativ elasischen Unterstützungskonstruktion befestigt sein. Diese sollte unabhängig von der Behälterwand schwingen können und das Material mit anregen. Die jeweiligen Schwingungserzeuger - Ausführungsbeispiele sind pneumatische oder elektrische Vibratoren - wirken auf die Unterstützungskonstruktion und erzeugen die erforderlichen Schwingungen. Dadurch bewegt sich das flexible Material. Dies hat die gewünschte Reinigung zur Folge.

### Erregung durch Erhöhen des Druckes im Zwischenraum flexibles Material/ßehälterwand.

Bei diesem System wird der Zwischenraum flexibles Material/Behälterwand stoßartig mit einem gasförmigen Medium beschickt. Daher bewegt sich das Material von der Behälterwand weg. Dieses verursacht ein Lösen der Anbackungen. Bei dieser Variante werden die durch schnelle Bewegungen erzeugten Beschleunigungskräfte mit ausgenutzt.
Um vorgenannte Wirkung zu erzielen sollte eine Kompakteinheit etwa dem nachstehenden Ausführungsbeispiel entsprechen.
Die Verbindungsleitung zwischen dem Speicher für das gasförmige Medium und dem flexiblen Material/Behälterzwischenraum sollte möglichst kurz und geradlinig sein. Dieses wird jedoch von den Einbauverhältnissen vorgegeben. In diese Strecke ist ein - bevorzugt schnellöffnendes - Ventil integriert, das den Gasstrom impulsweise freigibt. Die Steuerung des Ventils erfolgt durch direkte oder zentrale Steuerung. Die Impulsstärke läßt sich beispielsweise über das Speichervolumen, den Ventilquerschnitt oder über den Speicherdruck regeln. Bei diesem System müssen sehr große Flächen des flexiblen Materials mit mehreren Einheiten versorgt werden, da die beschriebene Apparatur nur für Flächen von mehreren m² geeignet ist. Alternativ könnte man zu diesem Gerät auch handelsübliche Luftimpulsgeräte einsetzen.

Nachdem das Gas seine Arbeit verrichtet hat, muß es wieder aus dem Zwischenraum flexibles Material/Behälterwand abfließen können. Bei unbeschichteten textilähnlichen Ausführungen könnte dies in der Regel durch die Oberfläche erfolgen. Bei undurchlässigen Material bzw. solchen mit hohem Luftdurchgangswiderstand ist jedoch eine gezielte Gasabfuhr notwendig. Grundsätzlich kann man hierfür zwei Systeme unterscheiden. Dieses ist einmal die Gasabfuhr in den Prozeßbehälter. Die andere Ausführung wäre eine Gasabfuhr aus den Prozeßbehälter heraus. Die konstruktiven Details werden von den jeweiligen Einbauverhältnissen vorgegeben.

Statt der vollflächigen Luftzufuhr ist es auch möglich, zwischen dem flexiblen Material und der Behälterwand flexible, schlauchähnliche Elemente einzubringen. In diese wird dann der Gasimpuls geleitet. Das Gas verformt die Schläuche kurzzeitig und bewegt somit auch die darüberliegende Fläche aus flexiblem Material. Bei dieser Lösung steht dem erhöhten Installationsaufwand ein noch weiter verminderter Gasverbrauch gegenüber.
Große Flächen lassen sich durch den Einsatz mehrerer Unabhängiger Systeme zu unterschiedlichen Zeitpunkten an verschieden Stellen bewegen. Dieses steigert die ohnehin hohe Effizienz noch weiter. Eine Auslegung ohne "Stützwand" ist ebenso möglich.

Konkrete Ausführungsbeispiele sind bisher Sprühtrockner für die Lebensmittel- oder Chemieindustrie. Bedarf ist für weitere Prozesse und in anderen Industriezweigen, die Probleme mit anhaftenden Schüttgütern haben, vorhanden. Die Vielfalt der zur Verfügung stehenden und denkbaren Materialien bzw. Materialkombinationen ermöglicht eine nahezu optimale Anpassung an jeden Anwendungsfall.
Ein weiteres Einsatzfeld für undurchlässige Materialien können Mischprozesse sein, in denen Schüttgüter und Flüssigkeiten verarbeitet werden. Hier kann das System Anbackungen beseitigen, die an der Behälterwand im Bereich des Flüssigkeitsspiegels auftreten.

## Patentansprüche

1. Automatischer Anbackungslöser für Schüttgüter in Prozeßbehältern, Farbspritzkabinen oder Rohrleitungen durch ganz oder teilweise Auskleidung mit einem flexiblen luftdurchlässigen oder luftundurchlässigen Material, wobei das Material unabhängig von der Schüttgutentnahme oder -einlagerung in Bewegung versetzbar ist, dadurch gekennzeichnet, daß die produktberührende Materialoberfläche antiadhäsiv ist oder eine geringe Strukturierung hat und das Material eine Dicke von höchstens 2,5 mm aufweist.

2. Anbackungslöser nach Anspruch 1, dadurch gekennzeichnet, daß das flexible Material ein textiler Werkstoff oder ein Kunststoff ist und ein Flächengewicht von maximal 2000g/m² aufweist.

3. Anbackungslöser nach Anspruch 1, dadurch gekennzeichnet, daß ein oder mehrere textile Werkstoffe mit einem oder mehreren Kunststoffen oder Metallen einen Verbundwerkstoff bilden, dessen Flächengewicht maximal 2000 g/m² beträgt.

4. Anbackungslöser nach Anspruch 1, dadurch gekennzeichnet, daß das flexible Material ein dünnes beschichtetes oder unbeschichtetes Metallblech ist.

5. Anbackunglöser nach Anspruch 1-4, dadurch gekenzeichnet, daß das flexible Material direkt oder beabstandet mit der Behälterwand verbunden wird.

6. Anbackungslöser nach Anspruch 1-3, dadurch gekenzeichnet, daß das flexible Material mit Schienen befestigt wird, die in Ihrer Verlaufrichtung segmentiert sind. Die Schienen nach diesem Anspruch können - abhängig von der Ausführung der Enden - beabstandet, gegeneinanderstoßend oder inneinandergreifend sein.

7. Anbackungslöser nach Anspruch 1-5, dadurch gekennzeichnet, daß die Bewegung des flexiblen Materials durch mechanische Schwingungserreger - pneumatisch oder elektrisch betrieben - erzeugt wird.

8. Anbackungslöser nach Anspruch 1-5, dadurch gekennzeichnet, daß die die Bewegung des flexiblen Materials durch ein oder mehrere Gasstoßgeräte erzeugt wird, die segmentspezifisch Druckimpulse unterschiedlicher Intensität und Zeitdauer liefern können.

9. Anbackungslöser nach Anspruch 8, dadurch gekennzeichnet, daß sich hinter dem flächig ausgebildeten flexiblen Material flexible schlauchähnlichen Kammern befinden in die die Gasstöße geleitet werden.
